# EUROPÄISCHE PATENTSCHRIFT

(11) **EP 4 283 058 B1**
(45) Veröffentlichungstag und Bekanntmachung des Hinweises auf die Patenterteilung: **25.02.2026**
(21) Anmeldenummer: 23175356.7
(22) Anmeldetag: 25.05.2023
(51) Int. Cl.: E03F 5/02, E01C 11/22, E02D 29/12

(54) **STRASSENABLAUF MIT POSITIONIERHILFE**
GULLY WITH POSITIONING AID
BOUCHE D'ÉGOUT AVEC AIDE AU POSITIONNEMENT

(30) Priorität: 25.05.2022 DE 202022102914 U
(43) Veröffentlichungstag der Anmeldung: 29.11.2023
(73) Patentinhaber: Funke Kunststoffe GmbH, 59071 Hamm-Uentrop (DE)
(72) Erfinder: Funke, Norbert, 48324 Sendenhorst (DE); Funke, Hans-Günter, 48324 Sendenhorst (DE)
(74) Vertreter: Patentanwälte Olbricht Buchhold Keulertz

(56) Entgegenhaltungen:
- CN-U- 208 792 483
- DE-A1- 102011 001 082
- DE-U1- 29 610 934
- JP-A- H04 289 331
- JP-B2- 4 356 193
- US-A1- 2006 000 157

## Beschreibung

Die Erfindung betrifft einen Straßenablauf

Aus der JP 4 356 193 B2, die den am nächsten kommenden Stand der Technik bildet, ist ein Wartungsschacht bekannt, der eine Grundplatte aufweist, auf welcher ein Unterteil montiert ist, das eine zylindrische Wand aufweist. Das Unterteil weist in seiner zylindrischen Wand Öffnungen auf, die über flexible, gummielastische, rohrförmige Anschlusselemente den Anschluss von Ein- und Auslassrohren an den Wartungsschacht ermöglichen. Auf der Oberseite der Grundplatte ist eine Fläche markiert, um eine Anordnung des Unterteils auf der Grundplatte in einer definierten Position - nämlich auf dieser markierten Fläche - zu erleichtern. Hierzu können die Markierungen punktförmig ausgestaltet sein, nämlich als Eckpunkte einer Fläche, oder sie können linienförmig ausgestaltet sein, nämlich als Linien, die eine solche Fläche begrenzen, oder sie können flächig ausgestaltet sein, nämlich indem die Fläche insgesamt markiert ist, z. B. durch Farbe.

Auch die Ausrichtung der Grundplatte selbst, bevor das Unterteil darauf montiert wird, wird bei diesem Wartungsschacht erleichtert, nämlich mittels einer Durchgangsbohrung, deren senkrecht verlaufende Mittelachse später im Gebrauch die horizontalen Mittelachsen der rohrförmigen Anschlusselemente - und somit auch der Ein- und Auslassrohre - schneiden wird, sowie mittels Nuten, die anzeigen, wo die Ein- und Auslassrohre verlaufen werden, da diese Nuten später im Gebrauch unterhalb der Mittelachsen der Ein- und Auslassrohre verlaufen.

Andere Druckschriften betreffen andere Aspekte, Bauteile von Bauwerken, die im Boden installiert werden sollen, auszurichten:
- Aus der DE 10 2011 001 082 A1 ist eine Vorrichtung zum Höhenausgleich von Schachtabdeckungen bekannt, und aus der CN 208 792 483 U ein mehrteiliger Schacht. Aus beiden Druckschriften ist es jeweils bekannt, dass Bauteile einen Zentrierkragen aufweisen, um übereinander angeordnete Bauteile präzise zueinander in der Art auszurichten, dass sie eine gemeinsame Mittelachse aufweisen bzw. ihre jeweiligen Mittelachsen deckungsgleich ausgerichtet sind.
- Aus der DE 296 10 934 U1 ist ein Kanalisationsschacht bekannt. Mittels Schwenkklemmhülsen ist eine Anpassung im Bereich einer Steckmuffen-Verbindung möglich, um z. B. im Falle von Einbaufehlern eine mehrachsig variable Anpassung eines Abdeckteils des Kanalisationsschachts an eine Nutzoberflächenkontur zu ermöglichen.
- Aus der JP 4-289 331 ist ein Verfahren bekannt, um zur Schaffung eines Schachtbauteils ein Loch für eine Auslassleitung an einer bestimmten Stelle in einen zylindrischen Körper einzubringen. Der zylindrische Körper wird mit aufrecht ausgerichteter Mittelachse gehalten. Ein Bohrer ist in einer bestimmten Stellung radial zu dem zylindrischen Körper montiert. Der zylindrische Körper kann mittels einer Skala und eines Zeigers um seine Mittelachse gedreht und in eine bestimmte Drehwinkelstellung gebracht werden, und der Bohrer ist in der Höhe verstellbar, so dass eine Stelle am Umfang des zylindrischen Körpers präzise bestimmt werden kann, wo in Form einer Bohrung das Loch für die Auslassleitung geschaffen werden soll.
- Aus der US 2006/0000157 A1 ist eine Schablone für einen Straßenablauf bekannt, deren Abmessungen einem Element entsprechen, welches an der Bodenoberfläche auf einer im Boden angeordneten, oben offenen Struktur installiert werden soll. Diese Schablone kann wiederholt oben auf der Struktur angeordnet und von dieser wieder entfernt werden, so dass die Struktur schrittweise so angepasst und ausgerichtet werden kann, dass später das dauerhaft verbleibende Element, z. B. ein gusseisernes Bauteil mit einem Gewicht von 125 bis 250 kg, an der Bodenoberfläche passgenau auf der Struktur installiert werden kann.

Bei der Installation eines Straßenablaufs kann es je nach Ausgestaltung des Straßenablaufs und insbesondere in Abhängigkeit davon, wie dessen Einlauföffnung ausgestaltet ist, wichtig sein, die Position des Straßenablaufs auf den Verlauf eines Bordsteins abzustimmen, insbesondere wenn die Einlauföffnungen unmittelbar an einen Bordstein anschließen soll. Problematisch ist dabei, dass üblicherweise bei der Installation des Straßenablaufs der Bordstein entweder noch nicht verlegt worden ist oder aber ein vorhandener Bordstein aufgenommen worden ist, weil sich beispielsweise Elemente des Straßenablaufs bis unter den Bordstein erstrecken und daher der Bordstein erst nach Installation des Straßenablaufs verlegt werden kann.

In der Praxis kann dies zu erheblichen Verzögerungen beim Baufortschritt führen. Die einzelnen Komponenten des Straßenablaufs weisen zwar häufig ein Gewicht auf, das deren Handhabung auch ohne Hebezeuge oder ähnliche Hilfsmittel ermöglicht, insgesamt kann der Straßenablauf jedoch ein Gewicht von weit mehr als 100 kg aufweisen. Wenn also eine Korrektur der Position des Straßenablaufs erforderlich wird und dies erst bei der Verlegung des Bordsteins erkannt wird, ist eine derartige Korrektur mit einem erheblichen Arbeitsaufwand und einem dementsprechenden Zeitverlust verbunden.

Der vorliegenden Erfindung liegt die Aufgabe zugrunde, einen Straßenablauf der bekannten Art dahingehend zu verbessern, dass dessen Installation mit einem geringeren Arbeitsaufwand verbunden ist.

Gelöst wird die Aufgabe durch einen Straßenablauf nach den Merkmalen des Anspruchs 1, durch einen Bausatz nach den Merkmalen des Anspruchs **11** und durch ein Verfahren nach den Merkmalen des Anspruchs 13. Merkmale der Erfindung werden nachfolgend erörtert, wobei vorteilhafte Ausgestaltungen der Erfindung unter anderem in den Unteransprüchen beschrieben werden.

Diese Gestaltungsmerkmale können im Zusammenhang mit der Erfindung verwirklicht werden oder auch unabhängig von der Erfindung eigenständig erfinderisch sein, und sie können entweder einzeln und unabhängig voneinander oder auch in einer beliebigen Kombination verwirklicht werden, einschließlich der Verwirklichung sämtlicher genannter Merkmale, sofern eine Kombination nicht ausdrücklich oder technisch zwingend ausgeschlossen ist.

Die Erfindung schlägt mit anderen Worten eine Markierung an zumindest einem der unteren Bauteile des Straßenablaufs vor, welche dazu dient, den Straßenablauf an den geplanten Verlauf eines Bordsteins ausrichten zu können, und zwar bereits vor der Fertigstellung des Straßenablaufs oder des Bordsteins. Maßnahmen für eine etwaige Positionskorrektur, insbesondere ein Rückbau des Straßenablaufs oder des Bordsteins, können vermieden werden, sodass der Arbeitsaufwand zur Installation des Straßenablaufs maßgeblich herabgesetzt wird.

Die vorschlagsgemäße Markierung kann punktförmig oder linienförmig sein und an dem Straßenablauf angebracht sein. Der Straßenablauf kann ein oder mehrere Elemente wie einen Absatz, einen Versatz, einen Vorsprung, eine Ausnehmung oder Ähnliches an einer definierten Position aufweisen, welche im Sinne der Erfindung eine vorschlagsgemäße Markierung darstellen können. Wesentlich ist, dass die Markierung an dem Straßenablauf dort angebracht ist, wo sich später eine zur Fahrbahn gerichtete Seitenfläche des Bordsteins im Wesentlichen oberhalb des Straßenablaufs befinden wird, und zwar in der so bezeichneten Anschlussebene. Dies ermöglicht bei der Installation des Straßenablaufs eine Vorgehensweise, bei welcher der geplante Verlauf des Bordsteins mit einem temporären Hilfsmittel verdeutlicht wird, beispielsweise mittels einer gespannten Schnur, einer (Laser-) Lichtlinie oder dergleichen. Der markierte Straßenablauf kann dementsprechend noch vor der Verlegung des Bordsteins anhand des temporären Hilfsmittels korrekt ausgerichtet werden, so dass spätere Korrekturen nicht erforderlich werden.

Vorteilhaft ist die Markierung des Straßenablaufs an einem der Bauteile des Straßenablaufs angebracht, die als erstes bei der Installation des Straßenablaufs installiert werden. Im Falle von erforderlichen Korrekturen ist dementsprechend ein möglichst geringes Gewicht zu handhaben, da der Straßenablauf noch nicht komplettiert ist. Dementsprechend ist es besonders vorteilhaft, wenn die Markierung an dem ersten zu installierenden Bestandteil des Straßenablaufs angebracht ist, das heißt an dem untersten Bauteil, welches auf ein vorbereites Planum gesetzt wird. Dabei kann es sich beispielsweise um eine Grundplatte des Straßenablaufs handeln. Wenn diese Grundplatte anhand der Markierungen korrekt unterhalb des temporären Hilfsmittels ausgerichtet wird, ist anschließend sichergestellt, dass der anschließend komplettierte Straßenablauf korrekt ausgerichtet sein wird, so dass bei einer dann folgenden Verlegung des Bordsteins der Bordstein wie gewünscht an die Einlauföffnungen des Straßenablaufs anschließt.

Die Markierung kann fest an einem Bestandteil des Straßenablaufs angebracht sein, beispielsweise punktförmig, oder in Form von zwei punktuellen Marken, die auf einer Linie liegen, oder die Markierung kann in Form einer (unterbrochenen) Linie ausgestaltet sein, wobei die Markierung jeweils dazu bestimmt ist, unter dem linienförmigen temporären Hilfsmittel ausgerichtet zu werden.

Wenn die Markierung nur punktförmig ausgestaltet ist, besteht die Gefahr, dass die Markierung zwar ggf. korrekt unter dem linienförmigen temporären Hilfsmittel ausgerichtet wird, der Straßenablauf jedoch um diese Markierung herum wie um einen Drehpunkt in einer falschen Drehwinkelstellung installiert wird, so dass der Straßenablauf anschließend dennoch nicht korrekt zu dem Bordstein ausgerichtet sein wird. Daher kann vorteilhaft eine zweite Markierung vorhanden sein, wenn die erste Markierung nur punktförmig ausgestaltet ist. Die zweite Markierung dient zur Winkelausrichtung des betreffenden Bauteils des Straßenablaufs, um den erwähnten Drehwinkelfehler zu vermeiden. Beispielsweise kann die zweite Markierung dazu dienen, das die Markierung tragende Bauteil, sei es ein Bestandteil des Straßenablaufs oder sei es eine Schablone, auf welche nachfolgend noch eingegangen wird, in einer gewünschten Richtung, beispielsweise rechtwinklig, zum späteren Bordstein und dementsprechend rechtwinklig zu dem linienförmigen temporären Hilfsmittel auszurichten. Beispielsweise kann die zweite Markierung als Linie ausgestaltet sein, wie dies bei dem dargestellten und erläuterten Ausführungsbeispiel in Form einer aus mehreren Langlöchern bestehenden Linie verwirklicht ist.

Alternativ dazu, die Markierung fest an einem Bestandteil des Straßenablaufs anzubringen, kann auch die Markierung selbst in oder an einem temporären Hilfsmittel angebracht sein, beispielsweise an einer Schablone, die während der Installation an einen Bestandteil des Straßenablaufs angelegt wird, um diesen Bestandteil korrekt ausrichten zu können, wobei anschließend das temporäre Hilfsmittel wieder von dem Bestandteil des Straßenablaufs entfernt wird.

In einer Ausgestaltung kann die Schablone eine als Richtkante bezeichnete Anlagefläche aufweisen, welche einer weiteren als Anlagekante bezeichneten Anlagefläche eines Bauteils anliegt zur Ausrichtung des Straßenablaufs. Im Sinne des vorliegenden Vorschlags kann die Anlagefläche punktuell, linear oder flächenhaft ausgestaltet sein. Für diese Ausgestaltung wesentlich ist, dass Richt- und Anlagekante einander auf einer horizontalen Ebene anliegen, in welcher ebenso die Markierung angeordnet ist. Für eine besonders einfache Ausführung, beispielsweise in Gestalt einer als Positionierscheibe bezeichneten Schablone, kann die die Markierung tragende Schablone selbst ohne weitere Elemente die Richtkante aufweisen, und zwar vorteilhaft an einer umlaufenden, die Anlagefläche bildenden Seitenfläche der Schablone. Vorteilhafterweise kann für diese oder auch eine andere Ausgestaltung der Erfindung die Richt- und/oder Anlagekante im Wesentlichen senkrecht ausgerichtet sein. Der Erfindung liegt die Überlegung zugrunde, dass Richtkante und Anlagekante zunächst dazu dienen, Schablone und Bauteil bestimmungsgemäß relativ zueinander positionieren zu können, so dass anschließend das Bauteil über die Markierung der Schablone entlang des temporären Hilfsmittels ausgerichtet werden kann.

Eine Schablone in Art einer Positionierscheibe ist vorliegend besonders vorteilhaft. Zur Ausrichtung des Straßenablaufs kann diese auf eine Grundplatte aufgelegt werden. Ein kreisrunder, nach oben ragender Zentrierkragen auf der Grundplatte stellt eine eindeutige Positionierung der Positionierscheibe sicher, indem die Positionierscheibe in einen durch den Zentrierkragen gebildeten Innenraum angeordnet ist. Die radial innere Wandlung des Zentrierkragens bildet dabei die Anlagekante der Grundplatte, welche der Richtkante der Positionierscheibe anliegt, und zwar ebenengleich mit der Markierung. Vorzugsweise ist der Innenraum derart bemessen, dass die Positionierscheibe im Wesentlichen spielarm anordbar ist, um die Grundplatte mittels Markierung an dem temporären Hilfsmittel möglichst präzise und auf eine einfache Weise, welche faktisch keine Handhabungsfehler zulässt, ausrichten zu können.

Auf einer Schablone in Art einer Positionierscheibe kann eine linienförmige Markierung vorgesehen sein. Die im Wesentlichen flache Positionierscheibe ist vorteilhaft kreisrund ausgestaltet. Die linienförmige Markierung besteht aus mehreren in einer Linie verlaufenden Aussparungen der Positionierscheibe. Die Positionierscheibe stellt eine Schablone dar, die keinen dauerhaften Bestandteil des Straßenablaufs bildet, sondern nur während der Installation benutzt wird und anschließend, nach der korrekten Ausrichtung des betreffenden Bauteils, wieder entfernt wird und erneut verwendet werden kann.

Vorteilhaft weist die Positionierscheibe einerseits ein Kreuz auf, welches durch zwei rechtwinklig zueinanderstehende Langlöcher gebildet ist. Der Mittelpunkt des Kreuzes bildet eine erste Markierung und ist dazu bestimmt, lotrecht exakt unter dem linienförmigen temporären Hilfsmittel ausgerichtet zu werden. Das eine Langloch des Kreuzes stellt dabei eine vergleichsweise kurze Linie dar, die ebenfalls exakt unterhalb des linienförmigen temporären Hilfsmittels verlaufen soll. Das andere Langloch des Kreuzes ist Bestandteil der weiter oben bereits erwähnten längeren, aus vier Langlöchern gebildeten Linie, die als zweite Markierung dient und im rechten Winkel zur späteren Bordsteinkante und dementsprechend im rechten Winkel zu dem linienförmigen temporären Hilfsmittel ausgerichtet werden soll. Weiterhin weist die Positionierscheibe vorteilhaft zwei Pfeile auf, die in Richtung Fahrbahnrand weisen, beispielsweise in Richtung eines Gehwegs, und die auf diese Weise sicherstellen sollen, dass die Positionierscheibe und somit später der gesamte Straßenablauf nicht versehentlich in einer um 180° falschen Drehwinkelstellung montiert wird. Schließlich ist die Positionierscheibe vorteilhaft noch mit einer kreisrunden Grifföffnung versehen, anhand welcher die Positionierscheibe erfasst und gehandhabt werden kann.

Zusätzlich oder alternativ kann eine Richtkante der Schablone unterhalb einer Markierungsebene vorgesehen sein, welche zur Anlage an eine Anlagekante eines Bauteils geeignet ist. In einer Ausgestaltung kann die Schablone einen oder mehrere Anschläge aufweisen, welche sich aus der Markierungsebene nach oben und/oder unten erstrecken. Als Oberseite der Schablone wird vorliegend die die Markierung aufweisende Oberfläche bezeichnet, so dass ein sich nach oben erstreckender Anschlag auf der Oberseite angeordnet ist.

Vorzugsweise ist der Anschlag auf der Unterseite angeordnet, beispielsweise in Form eines Stiftes oder dergleichen. Für die Ausrichtung des Straßenablaufs wird eine derartige Schablone zunächst einem Bauteil aufgelegt und die Schablone auf dem Bauteil verschoben bis die Richtkante der Anlagekante anliegt. In einer alternativen Ausgestaltung können mehrere Anschläge vorgesehen sein, insbesondere nach unten ausgerichtete Anschläge, insbesondere mehrere Stifte, Schrauben oder Ähnliches. In diesem Fall können die Anschläge eine eindeutige Positionierung der Schablone erzwingen, in dem die Anschläge bei einer bestimmungsgemäßen Auflage der Schablone auf das Bauteil einer Relativbewegung quer zur Richtkante entgegenwirken. Bei einer Grundplatte als Bauteil mit einem kreisrunden, nach oben ragenden Zentrierkragen kann beispielsweise die Schablone dem Zentrierkragen axial aufliegen, wobei zwei sich nach unten erstreckende Anschläge mit jeweiliger Richtkante einer Relativbewegung in radialer Richtung des Zentrierkragens weitestgehend entgegenwirken können, sofern die Richtkanten im Wesentlichen im Abstand des Zentrierkrageninnendurchmessers angeordnet sind. Eine gegebenenfalls weiterhin mögliche Relativbewegung in Tangentialrichtung hat bei einem derartigen kreisrunden Bauteil in Art der zuvor beschriebenen Grundplatte keinen Einfluss auf die korrekte Ausrichtung des Straßenablaufs zum geplanten Bordstein.

Im Unterschied zu der zuvor beschriebenen Schablone ist die nunmehr beschriebene Schablone in einer besonders bevorzugten Ausgestaltung derart bemessen, dass diese größenbedingt nicht in den Innenraum des Zentrierkragens eingelegt werden kann, sondern dass diese Schablone dem Zentrierkragen aufliegt. Im Sinne des vorliegenden Vorschlags betrifft ein Steckelement ein Bauteil bzw. einen Abschnitt eines Bauteils, welche/r/s dazu dient, einen Formschluss mit einem anderen Bauteil herzustellen, wobei der Formschluss vornehmlich zur relativen Ausrichtung der Bauteile zueinander dienen kann. Der Zentrierkragen ist als Beispiel eines Steckelements zu verstehen. Weiterhin kann der Formschluss die Bauteile während der Bauphase stabilisieren.

Eine einem Bauteil aufliegende Schablone mit sich nach unten erstreckender Richtkante ist in der praktischen Handhabung mehreren Vorteilen verbunden: erstens kann eine aufliegende und über etwaige Steckelemente hinausragende Schablone sehr leicht aufgelegt und wieder entfernt werden. Zu bedenken ist, dass in dem Arbeitsumfeld für einen Straßenablauf mit viel Feuchtigkeit zu rechnen ist, sodass Gegenstände einem Griff leicht entgleiten können. Ebenso kann es für einen Handhabenden problematisch sein, beispielsweise eine Positionierscheibe aus dem Innenraum einer Grundplatte zu entnehmen, da der umlaufende Rand - die Richtkante - durch den umlaufenden Zentrierkragen einem direkten Zugriff entzogen ist. Weiterhin erschwert wird die Handhabung, sofern von den Handhabenden Handschuhe getragen werden. Zweitens ist durch ein Auflegen der Schablone besonders vorteilhaft sichergestellt, dass die Schablone nachdem Ausrichten des Bauteils wieder entfernt wird. Erfahrungen aus der Praxis haben gezeigt, dass die Schablone häufig vergessen wird. Vorliegend besonders erfinderisch ist, dass eine aufliegende Schablone eine weitere Installation von Bauteilen jedoch blockiert, sodass es praktisch unmöglich wird, die Schablone zu vergessen.

Zurückkommend auf die eingangs geschilderte Situation, dass es bei der Installation des Straßenablaufs wichtig sein kann, die Position des Straßenablaufs auf den Verlauf des Bordsteins abzustimmen, wenn die Einlauföffnungen unmittelbar an den Bordstein anschließen soll, weist der Straßenablauf dementsprechend eine konstruktiv vorgesehene Anschlussebene auf, nämlich die vertikale Ebene, in der ein oberes Bauteil des Straßenablaufs an den Bordstein angrenzt. Auch ohne dass der Straßenablauf bereits installiert ist, und auch bevor der Bordstein verlegt ist, sind die einzelnen Bauteile des Straßenablaufs an diese Anschlussebene in der Art angepasst, das nach Fertigstellung des Straßenablaufs dessen einzelne Bauteile so zusammenwirken, dass das erwähnte obere Bauteil, beispielsweise eine so genannte Konusplatte oder eine darauf liegende, mit Durchbrüchen versehene Abdeckung, bis an die Anschlussebene reicht, aber nicht darüber hinausragt, so dass kollisionsfrei der Bordstein verlegt werden kann, der ebenfalls mit seiner zur Fahrbahn gerichteten Fahrbahnkante bis an die Anschlussebene reicht und somit an das obere Bauteil des Straßenablaufs anschließt. Vorschlagsgemäß ist vorgesehen, dass eines der unteren Bauteile, vorteilhaft das unterste Bauteil, des Straßenablaufs eine Markierung aufweist, die in der Anschlussebene liegt, zumindest im Wesentlichen in der Anschlussebene liegt, und diese Anschlussebene verdeutlicht, indem sie sich möglichst geringfügig über die Anschlussebene hinaus erstreckt.

Weiterhin schlägt die Erfindung einen Bausatz für einen Straßenablauf mit mehreren Bauteilen vor, wobei der Straßenablauf dazu bestimmt ist, in einer vertikal verlaufenden Anschlussebene an einen Bordstein anzugrenzen. Die weiteren Bauteile umfassen eine Grundplatte, welche einen Zentrierkragen aufweist, einen als Unterteil bezeichneten Rohrstutzen, welcher derart bemessen ist, dass das Unterteil auf die Grundplatte den Zentrierkragen aufnehmend aufsetzbar ist und eine Konusplatte mit einem Aufsatz, wobei der Aufsatz dazu ausgestaltet ist, von der Konusplatte getragen zu werden. Wesentlich ist, dass der Bausatz eine wenigstens eine Markierung aufweisende Schablone aufweist, wobei die Schablone dazu bestimmt ist, einem Bauteil anzuliegen zur Ausrichtung des Bauteils an der Anschlussebene, derart, dass die Markierung in der Anschlussebene liegt.

Darüber hinaus betrifft die Erfindung ein Verfahren zur Installation eines Straßenablaufs, wobei der Straßenablauf - wie zuvor - entlang einer vertikal verlaufenden Anschlussebene an einen Bordstein anzugrenzen ist. Vorschlagsgemäß wird ein Planum vorbereitet, auf welchem der vorgesehene Straßenablauf errichtet werden soll, indem beispielsweise die Tragfähigkeit des Bodens mittels Bodenaustausch oder dergleichen hergestellt wird. Zusätzlich kann es erforderlich sein, dass Planung zu nivellieren. Vorteilhafterweise kann dafür in Art eines linienförmigen temporären Hilfsmittels eine Schnur gespannt oder eine (Laser-) Lichtlinie installiert werden, welche entlang des geplanten Bordsteins und somit in der Anschlussebene verläuft. Für eine hinreichende Nivellierung kann es ferner erforderlich sein, dass das temporäre Hilfsmittel nicht nur in der Anschlussebene, sondern darüber hinaus auch auf Höhe der geplanten Einlauföffnung verläuft. Unter Berücksichtigung der gesamten Aufbauhöhe des vorgesehenen Straßenablaufs, welche beispielsweise vorab durch ein Aufeinandersetzen der Bauteile des Straßenablaufs ermittelt wurde, kann das Planum nunmehr dementsprechend nivelliert werden.

Im Anschluss an die Herstellung des Planums wird vorschlagsgemäß das unterste Bauteil des Straßenablaufs auf das Planum aufgesetzt. Beispielsweise kann dafür eine Grundplatte auf das Planum aufgelegt werden.

Erfindungswesentlich ist nunmehr die Ausrichtung eines Bauteils unter Zuhilfenahme einer Markierung, die an dem Bauteil angeordnet ist. Indem die Markierung in der Anschlussebene angeordnet wird, erfolgt eine korrekte Positionierung des Straßenablaufs, ohne dass es einer späteren Korrektur oder dergleichen bedürfe. Zur Visualisierung der Anschlussebene kann auf ein temporäres Hilfsmittel zurückgriffen werden, insbesondere ein linienförmiges temporäres Hilfsmittel in Art einer gespannten Schnur, einer (Laser-) Lichtlinie oder dergleichen.

Besonders vorteilhaft wird das unterste Bauteil ausgerichtet und die Ausrichtung erfolgt in einer Ausgestaltung unter Zuhilfenahme einer Schablone, welche die Markierung aufweist. Die Schablone wird zur Ausrichtung an das Bauteil angelegt und nach der Ausrichtung von dem Bauteil wieder entfernt. Alternativ kann vorgesehen sein, dass auf das unterste Bauteil zunächst ein oder mehrere weitere Bauteile aufgesetzt werden und eines dieser Bauteile ausgerichtet wird. Der größte Vorteil des vorliegenden Vorschlags ist allerdings mit der Ausrichtung des untersten Bauteil realisierbar, da in diesem Fall das Gewicht nur eines Bauteils gegebenenfalls verschoben werden muss zur Ausrichtung des Straßenablaufs.

Nach dem Ausrichten des Bauteils, vorzugsweise dem untersten Bauteil, erfolgt die Montage weiterer Bauteile zur Installation des Straßenablaufs.

Ausführungsbeispiele der Erfindung werden anhand der rein schematischen Darstellungen nachfolgend näher erläutert, wobei einzelne Merkmale oder eine Kombination von Merkmalen der dargestellten Ausführungsbeispiele auch unabhängig von der übrigen Ausgestaltung der jeweiligen Ausführungsbeispiele bei einem vorschlagsgemäßen Straßenablauf verwirklicht sein können. Dabei zeigt
- Fig. 1: Querschnitt durch eine Einbausituation eines Straßenablaufs mit angrenzendem Bordstein,
- Fig. 2: perspektivische Ansicht von oben auf ein erstes Ausführungsbeispiel eines teilweise montierten Straßenablauf mit eingelegter Schablone,
- Fig. 3: Draufsicht auf die Schablone aus Fig. 2,
- Fig. 4: Draufsicht auf ein zweites Ausführungsbeispiel eines teilweise montierten Straßenablauf mit eingelegter Schablone, und
- Fig. 5: Seitenansicht der Schablone aus Fig. 4.

Fig. 1 dient der Darstellung einer typischen Einbausituation eines Straßenablaufs 1 mit angrenzendem Bordstein 2. Das unterste Bauteil bildet eine Grundplatte 11 mit einem Zentrierkragen 12, auf welcher ein Unterteil 10 mit einem Auslass 15 aufgesetzt ist. Oben auf das Unterteil 10 aufgesetzt ist eine Konusplatte 9 mit Aufsatz 8 angeordnet. Im Allgemeinen dient der Aufsatz 8 dazu, eine eine Einlauföffnung 7 aufweisende Abdeckung zu halten. Der Aufsatz 8 grenzt unmittelbar an den Bordstein 2. Diese im Wesentlichen vertikal verlaufende Grenzfläche wird im Sinne der vorliegenden Erfindung als Anschlussebene 3 bezeichnet. Für einen wartungsarmen Straßenablauf 1 ist es entscheidend, dass der Straßenablauf 1 vorzugsweise unmittelbar an den Bordstein 2 anschließt. Eben diese exakte Positionierung führt in der Praxis immer wieder zu Problemen, derart, dass die Beabstandung eines installierten Straßenablaufs 1 zu groß ist, infolgedessen arbeitsintensive Korrekturmaßnahmen erforderlich sein können.

Eine perspektivische Ansicht von oben auf ein erstes Ausführungsbeispiel eines teilweise montierten Straßenablaufs 1 mit eingelegter Schablone 16 ist in Fig. 2 dargestellt. Bereits auf dem den Straßenablauf 1 zukünftig tragenden Untergrund angeordnet ist das unterste Bauteil, vorliegend eine aus einem Betonwerkstoff bestehende Grundplatte 11 mit einem nach oben ragenden, kreisrunden Zentrierkragen 12, wobei der Zentrierkragen 12 einen Innenraum 14 umgibt, in welchem eine Schablone 16 in Art einer Positionierscheibe eingelegt ist. Der Innendurchmesser des Zentrierkragens 12 ist geringfügig größer als der Außendurchmesser der Positionierscheibe, so dass die Positionierscheibe spielarm eingefasst ist zur genauen Ausrichtung des Straßenablaufs 1. Bei dem dargestellten Ausführungsbeispiel dient die Positionierscheibe dazu, eine Markierung 4 an dem untersten Bauteil des Straßenablaufs 1 bereitzustellen.

Ein linienförmiges temporäres Hilfsmittel ist in Fig. 2 in Form einer gespannten Schnur 22 ausgestaltet, wobei die Grundplatte 11 aus Darstellungsgründen in Fig. 2 noch nicht entsprechend ausgerichtet wurde zur späteren Angrenzung des Straßenablaufs 1 an einen Bordstein 2. Die Positionierscheibe weist unter anderem zwei Pfeile auf, die in Richtung des geplanten Fahrbahnrands weisen, beispielsweise in Richtung eines Gehwegs. Vorliegend ist die Gehwegebene durch einige Pflastersteine angedeutet. Die Pfeile gewährleisten, dass die Positionierscheibe und somit später der gesamte Straßenablauf 1 nicht unbeabsichtigt in einer um 180° falschen Drehwinkelstellung montiert wird. Die kreisrunde Grifföffnung 23 vereinfacht das Erfassen und die Handhabung der Positionierscheibe.

Der umlaufende Rand der Positionierscheibe bildet die Richtkante 17 der Schablone 16, welche der radial inneren, als Anlagekante 18 bezeichneten Wandung des Zentrierkragens 12 anliegt.

Fig. 3 zeigt eine Draufsicht auf die Schablone 16 aus Fig. 2. Erkennbar ist eine kreisrunde Positionierscheibe mit einem Kreuz, welches durch zwei rechtwinklig zueinanderstehenden Langlöchern gebildet ist. Eine erste Markierung 4 wird durch den Mittelpunkt der sich kreuzenden Langlöcher angedeutet. Zur Positionierung ist dieser Mittelpunkt exakt lotrecht unterhalb des linienförmigen temporären Hilfsmittels, respektive der Schnur 22 oder dergleichen, auszurichten. Weiterhin ist ein Langloch des Kreuzes als vergleichsweise kurze Linie 5 erkennbar, welche zur Positionierung exakt unterhalb des linienförmigen temporären Hilfsmittels verläuft. Das weitere Langloch des Kreuzes ist Bestandteil der längeren, aus vier Langlöchern gebildeten langen Linie 6, die als zweite Markierung 4 dient und im rechten Winkel zum späteren Bordstein 2 und dementsprechend im rechten Winkel zu dem linienförmigen temporären Hilfsmittel auszurichten ist.

Eine Draufsicht auf ein zweites Ausführungsbeispiel eines teilweise montierten Straßenablaufs 1 mit eingelegter Schablone 16 ist in Fig. 4 dargestellt. Vorliegend bildet eine Grundplatte 11 mit Zentrierkragen 12 das unterste Bauteil des Straßenablaufs 1. Im Gegensatz zu dem ersten Ausführungsbeispiel ist die Schablone 16 in diesem zweiten Ausführungsbeispiel auf dem Zentrierkragen 12 aufliegend angeordnet. Erkennbar ist, dass sich die Schablone 16 in radialer Richtung über den Außenumfang des Zentrierkragens 12 erstreckt. In dieser Konstellation ist es somit nicht möglich, ein weiteres Bauteil auf die Grundplatte 11 aufzusetzen, ohne zuvor die Schablone 16 entfernt zu haben.

Weiterhin abweichend von dem ersten Ausführungsbeispiel sind in Fig. 4 zwei Kreuze erkennbar, welche jeweils durch zwei sich im rechten Winkel kreuzende Langlöcher gebildet werden. Die Kreuze haben jeweils dieselbe markierende Funktion, welche bereits eingehend für das erste Ausführungsbeispiel erörtert wurde. Allerdings ist nunmehr vorgesehen, dass die Schablone 16 flexibel für Straßenabläufe 1 unterschiedlicher Dimensionen verwendet werden kann, insbesondere für Straßenabläufe 1 mit unterschiedlich großen Aufsätzen 8, was in der Zeichnung durch die erkennbaren Ziffern codiert widergegeben ist. Pfeile auf der Schablone 16 dienen - wie zuvor beschrieben - dazu, die Position eines Gehwegs oder dergleichen anzudeuten, mit dem Ziel eine fehlerhafte Drehwinkelstellung des Straßenablaufs 1 vermeiden zu können.

In Fig. 4 bereits angedeutet, in der in Fig. 5 dargestellten Seitenansicht der Schablone 16 aus Fig. 4 jedoch besser erkennbar sind zwei Anschläge in Art von Schraub-Stiften 21, welche sich sowohl nach oben - in Gestalt des Stiftkopfes - als auch nach unten von der Schablone 16 erstrecken und welche jeweils eine Richtkante 17 aufweisen. Abweichend von dem ersten Ausführungsbeispiel des Straßenablaufs 1 ist in dem zweiten Ausführungsbeispiel die Markierungsebene 20 nicht ebenengleich zur Anlageebene 19 angeordnet. Die Beabstandung der Richtkanten 17 voneinander wird in Abhängigkeit von der Beabstandung der Anlagekante(n) 18 des Bauteils eingestellt.

### Bezugszeichen:

- 1: Straßenablauf
- 2: Bordstein
- 3: Anschlussebene
- 4: Markierung
- 5: Kurze Linie
- 6: Lange Linie
- 7: Einlauföffnung
- 8: Aufsatz
- 9: Konusplatte
- 10: Unterteil
- 11: Grundplatte
- 12: Zentrierkragen
- 14: Innenraum
- 15: Auslass
- 16: Schablone
- 17: Richtkante
- 18: Anlagekante
- 19: Anlageebene
- 20: Markierungsebene
- 21: Stift
- 22: Schnur
- 23: Grifföffnung

## Patentansprüche

1. Straßenablauf (1),
mit einer Einlauföffnung (7),
und mit weiteren unterhalb der Einlauföffnung (7) angeordneten Bauteilen,
wobei der Straßenablauf (1) im Gebrauch unmittelbar in einer vertikal verlaufenden Anschlussebene (3) an einen Bordstein (2) angrenzt, und wobei eines der unteren Bauteile des Straßenablaufs (1) eine Markierung (4) aufweist, die im Wesentlichen in der Anschlussebene (3) angeordnet ist.

2. Straßenablauf (1) nach Anspruch 1,
**dadurch gekennzeichnet,**
**dass** das unterste Bauteil des Straßenablaufs (1) mit der Markierung (4) versehen ist.

3. Straßenablauf nach Anspruch 1 oder 2,
**dadurch gekennzeichnet,**
**dass** das unterste Bauteil eine Grundplatte (11) ist.

4. Straßenablauf nach einem der vorhergehenden Ansprüche, **dadurch gekennzeichnet,**
**dass** die Markierung (4) in Art einer Schablone (16) ausgestaltet ist, welche zeitweilig an einem Bauteil des Straßenablaufs (1) anbringbar und von dem Bauteil wieder abnehmbar ist.

5. Straßenablauf nach Anspruch 4,
**dadurch gekennzeichnet,**
**dass** die Schablone (16) eine Richtkante (17) aufweist, welche in der horizontalen Ebene der Markierung (14) einer Anlagekante (18) eines Bauteils anliegt.

6. Straßenablauf (1) nach den Ansprüchen 3 bis 5,
**dadurch gekennzeichnet,**
**dass** die Grundplatte (11) einen kreisrunden, nach oben ragenden Zentrierkragen (12) aufweist und die Schablone (16) als Positionierscheibe ausgestaltet ist, wobei eine radial innere Wandung des Zentrierkragens (12) die Anlagekante (18) für die Richtkante (17) der Positionierscheibe bildet.

7. Straßenablauf (1) nach Anspruch 6,
**dadurch gekennzeichnet,**
**dass** die Positionierscheibe derart bemessen ist, dass diese in einen durch den Zentrierkragen (12) geschaffenen Innenraum (14) spielarm einlegbar ist.

8. Straßenablauf (1) nach Anspruch 4,
**dadurch gekennzeichnet,**
**dass** die Schablone (16) wenigstens eine Richtkante (17) aufweist, welche unterhalb einer als Markierungsebene (20) bezeichneten, horizontalen Ebene der Markierung (14) einer Anlagekante (18) eines Bauteils anliegt.

9. Straßenablauf (1) nach Anspruch 8,
**dadurch gekennzeichnet,**
**dass** ein Anschlag die Richtkante (17) aufweist, welcher sich aus der Markierungsebene (20) nach oben und/oder nach unten erstreckt.

10. Straßenablauf (1) nach Anspruch 8 oder 9,
**dadurch gekennzeichnet,**
**dass** ein erstes Bauteil ein Steckelement aufweist, welches dazu ausgestaltet ist, einen Formschluss mit einem zweiten Bauteil zu schaffen, wobei das Steckelement die Anlagekante (18) aufweist und die Schablone (16) dem Steckelement aufliegt, derart, dass die Schablone (16) einen Formschluss blockiert.

11. Bausatz für einen Straßenablauf (1) mit mehreren Bauteilen,
wobei der Straßenablauf (1) dazu bestimmt ist, in einer vertikal verlaufenden Anschlussebene (3) an einen Bordstein (2) anzugrenzen,
mit einer Grundplatte (11), welche einen Zentrierkragen (12) aufweist,
mit einem als Unterteil (10) bezeichneten Rohrstutzen, welcher derart bemessen ist, dass das Unterteil (10) auf die Grundplatte (11) den Zentrierkragen (12) aufnehmend aufsetzbar ist,
mit einer Konusplatte (9) und einem Aufsatz (8), wobei der Aufsatz (8) dazu ausgestaltet ist, von der Konusplatte (9) getragen zu werden,
und wobei der Bausatz eine wenigstens eine Markierung (4) aufweisende Schablone (16) umfasst,
wobei die Schablone (16) dazu bestimmt ist, einem Bauteil anzuliegen zur Ausrichtung des Bauteils an der Anschlussebene (3), derart, dass die Markierung (4) im Wesentlichen in der Anschlussebene (3) liegt.

12. Bausatz nach Anspruch 11,
**dadurch gekennzeichnet,**
**dass** der Straßenablauf (1) nach einem der Ansprüche 1 bis 10 ausgestaltet ist.

13. Verfahren zur Installation eines Straßenablaufs (1), wobei der Straßenablauf (1) entlang einer vertikal verlaufenden Anschlussebene (3) an einen Bordstein (2) anzugrenzen ist, mit folgenden Arbeitsschritten:
• Herstellung eines tragfähigen Planums,
• Aufsetzen eines untersten Bauteils des Straßenablaufs (1) auf das Planum und/oder Aufsetzen eines Bauteils auf ein weiteres Bauteil,
• Ausrichten eines Bauteils, wobei das ausgerichtete Bauteil eine Markierung (4) aufweist, indem die Markierung (4) in der Anschlussebene (3) angeordnet wird, und
• Aufsetzen weiterer Bauteile zur Installation des Straßenablaufs (1).

14. Verfahren nach Anspruch 13,
**dadurch gekennzeichnet,**
**dass** das unterste Bauteil ausgerichtet wird und dass für die Ausrichtung eine die Markierung (4) aufweisende Schablone (16) verwendet wird, wobei die Schablone (16) nach der Ausrichtung von dem Bauteil wieder entfernt wird.

15. Verfahren nach Anspruch 13 oder 14,
**dadurch gekennzeichnet,**
**dass** der Straßenablauf (1) nach einem der Ansprüche 1 bis 10 ausgestaltet ist.

## Claims

1. Road gully (1),
having an inlet opening (7),
and having further components arranged below the inlet opening (7),
wherein, when in use, the road gully (1) is directly adjacent in a vertically extending connection plane (3) to a kerb (2), and wherein one of the lower components of the road gully (1) has a marking (4) which is positioned substantially in the connection plane (3).

2. Road gully (1) according to Claim 1,
**characterized**
**in that** the lowest component of the road gully (1) is provided with the marking (4).

3. Road gully according to Claim 1 or 2,
**characterized**
**in that** the lowest component is a base plate (11).

4. Road gully according to one of the preceding claims, **characterized**
**in that** the marking (4) is configured in the manner of a template (16), which is temporarily attachable to a component of the road gully (1) and removable from the component again.

5. Road gully according to Claim 4,
**characterized**
**in that** the template (16) has an alignment edge (17) which abuts in the horizontal plane of the marking (14) against an abutment edge (18) of a component.

6. Road gully (1) according to Claims 3 to 5,
**characterized**
**in that** the base plate (11) has a circular, upwardly projecting centring collar (12), and the template (16) is configured as a positioning disc, wherein a radially inner wall of the centring collar (12) forms the abutment edge (18) for the alignment edge (17) of the positioning disc.

7. Road gully (1) according to Claim 6,
**characterized**
**in that** the positioning disc is dimensioned in such a way that it is placeable with little play into an interior space (14) created by the centring collar (12).

8. Road gully (1) according to Claim 4,
**characterized**
**in that** the template (16) has at least one alignment edge (17) which abuts below a horizontal plane, referred to as a marking plane (20), of the marking (14) against an abutment edge (18) of a component.

9. Road gully (1) according to Claim 8,
**characterized**
**in that** a stop extending upwards and/or downwards from the marking plane (20) has the alignment edge (17).

10. Road gully (1) according to Claim 8 or 9,
**characterized**
**in that** a first component has a plug element which is configured to provide a form fit with a second component, wherein the plug element has the abutment edge (18) and the template (16) abuts on the plug element in such a way that the template (16) blocks a form fit.

11. Construction kit for a road gully (1) having multiple components,
wherein the road gully (1) is intended to be adjacent in a vertically extending connection plane (3) to a kerb (2),
having a base plate (11) which has a centring collar (12),
having a pipe connecting piece, referred to as a bottom part (10), which is dimensioned in such a way that the bottom part (10) is mountable onto the base plate (11) so as to receive the centring collar (12),
having a cone plate (9) and an attachment (8), wherein the attachment (8) is configured to be supported by the cone plate (9),
and wherein the construction kit comprises a template (16) having at least one marking (4),
wherein the template (16) is intended to abut against a component for alignment of the component with the connection plane (3) in such a way that the marking (4) lies substantially in the connection plane (3).

12. Construction kit according to Claim 11,
**characterized**
**in that** the road gully (1) is designed according to one of Claims 1 to 10.

13. Method for installing a road gulley (1),
wherein the road gully (1) is to be adjacent along a vertically extending connection plane (3) to a kerb (2), comprising the following working steps:
• producing a load-bearing formation level,
• mounting a lowest component of the road gully (1) onto the formation level and/or mounting a component onto a further component,
• aligning a component, wherein the aligned component has a marking (4), by positioning the marking (4) in the connection plane (3), and
• mounting further components for installation of the road gully (1).

14. Method according to Claim 13,
**characterized**
**in that** the lowest component is aligned, and in that, for the alignment, a template (16) having the marking (4) is used, wherein, after the alignment, the template (16) is removed from the component again.

15. Method according to Claim 13 or 14,
**characterized**
**in that** the road gully (1) is designed according to one of Claims 1 to 10.

## Revendications

1. Bouche d'égout (1)
avec une ouverture d'entrée (7),
et avec d'autres composants disposés sous l'ouverture d'entrée (7),
la bouche d'égout (1) jouxtant, lors de l'utilisation, une bordure (2) directement dans un plan de raccordement (3) s'étendant verticalement, et un des composants inférieurs de la bouche d'égout (1) comportant un marquage (4), qui est disposé sensiblement dans le plan de raccordement (3).

2. Bouche d'égout (1) selon la revendication 1, **caractérisée en ce**
**que** le composant le plus bas de la bouche d'égout (1) est pourvu du marquage (4).

3. Bouche d'égout selon la revendication 1 ou la revendication 2,
**caractérisée en ce**
**que** le composant le plus bas est une plaque de base (11).

4. Bouche d'égout selon l'une des revendications précédentes,
**caractérisée en ce**
**que** le marquage (4) est configuré à la manière d'un gabarit (16) qui peut être installé temporairement sur un composant de la bouche d'égout (1) et peut à nouveau être retiré du composant.

5. Bouche d'égout selon la revendication 4,
**caractérisée en ce**
**que** le gabarit (16) comporte un bord de redressement (17), qui repose dans le plan horizontal du marquage (14) sur un bord d'appui (18) d'un composant.

6. Bouche d'égout (1) selon les revendications 3 à 5, **caractérisée en ce**
**que** la plaque de base (11) comporte un rebord de centrage (12) rond circulaire dépassant vers le haut et le gabarit (16) est configuré comme un disque de positionnement, une paroi radialement intérieure du rebord de centrage (12) formant le bord d'appui (18) pour le bord de redressement (17) du disque de positionnement.

7. Bouche d'égout (1) selon la revendication 6, **caractérisée en ce**
**que** le disque de positionnement est dimensionné de telle manière que celui-ci peut être inséré sans jeu dans un espace intérieur (14) créé par le rebord de centrage (12).

8. Bouche d'égout (1) selon la revendication 4, **caractérisée en ce**
**que** le gabarit (16) comporte un bord de redressement (17), qui repose sous un plan horizontal du marquage (14) désigné comme le plan de marquage (20) sur un bord d'appui (18) d'un composant.

9. Bouche d'égout (1) selon la revendication 8, **caractérisée en ce**
**qu'**une butée, qui s'étend depuis le plan de marquage (20) vers le haut et/ou vers le bas, comporte le bord de redressement (17).

10. Bouche d'égout (1) selon la revendication 8 ou 9, **caractérisée en ce**
**qu'**un premier composant comporte un élément d'enfichage, qui est configuré pour créer une complémentarité de forme avec un deuxième composant, l'élément d'enfichage comportant le bord d'appui (18) et le gabarit (16) reposant sur l'élément d'enfichage de telle manière que le gabarit (16) bloque une complémentarité de forme.

11. Ensemble pour une bouche d'égout (1) avec plusieurs composants,
la bouche d'égout (1) se destinant à jouxter une bordure (2) dans un plan de raccordement (3) s'étendant verticalement,
avec une plaque de base (11), qui comporte un rebord de centrage (12),
avec une tubulure désignée comme la partie inférieure (10), laquelle est dimensionnée de telle manière que la partie inférieure (10) peut être placée sur la plaque de base (11) de manière à recevoir le rebord de centrage (12),
avec une plaque conique (9) et un embout (8), l'embout (8) étant configuré pour être supporté par la plaque conique (9),
et l'ensemble comprenant un gabarit (16) présentant au moins un marquage (4),
le gabarit (16) se destinant à reposer sur un composant pour orienter le composant sur le plan de raccordement (3) de telle manière que le marquage (4) se trouve sensiblement dans le plan de raccordement (3).

12. Ensemble selon la revendication 11,
**caractérisé en ce**
**que** la bouche d'égout (1) est configurée selon l'une des revendications 1 à 10,

13. Procédé d'installation d'une bouche d'égout (1),
la bouche d'égout (1) devant jouxter une bordure (2) le long d'un plan de raccordement (3) s'étendant verticalement, avec les étapes de travail suivantes :
• réalisation d'une plate-forme apte à porter,
• placement d'un composant le plus bas de la bouche d'égout (1) sur la plate-forme et/ou placement d'un composant sur un autre composant,
• orientation d'un composant, le composant orienté comportant un marquage (4) en ce que le marquage (4) est disposé dans le plan de raccordement (3), et
• placement d'autres composants pour l'installation de la bouche d'égout (1).

14. Procédé selon la revendication 13,
**caractérisé en ce**
**que** le composant le plus bas est orienté et que pour l'orientation un gabarit (16) comportant le marquage (4) est utilisé, le gabarit (16) étant à nouveau enlevé du composant après l'orientation.

15. Procédé selon la revendication 13 ou la revendication 14,
**caractérisé en ce**
**que** la bouche d'égout (1) est configurée selon l'une des revendications 1 à 10,
